# EUROPÄISCHE PATENTSCHRIFT

(11) **EP 3 488 083 B1**
(45) Veröffentlichungstag und Bekanntmachung des Hinweises auf die Patenterteilung: **26.08.2020**
(21) Anmeldenummer: 17736923.8
(22) Anmeldetag: 04.07.2017
(51) Int. Cl.: F01D 25/26, F01K 7/22

(54) **AUSSTRÖMGEHÄUSE EINER DAMPFTURBINE**
EXHAUST HOUSING OF A STEAM TURBINE
CARTER D'ÉJECTION D'UNE TURBINE À VAPEUR

(30) Priorität: 23.08.2016 DE 102016215770
(43) Veröffentlichungstag der Anmeldung: 29.05.2019
(73) Patentinhaber: Siemens Aktiengesellschaft, 80333 München (DE)
(72) Erfinder: HILLEKE, Robert, 02923 Kodersdorf (DE); PREIBISCH, Stefan, 02828 Görlitz (DE)
(86) Internationale Anmeldenummer: PCT/EP2017/066556
(87) Internationale Veröffentlichungsnummer: WO 2018/036697

(56) Entgegenhaltungen:
- EP-A2- 2 151 547
- WO-A1-97/41335
- WO-A1-2015/043815
- US-A1- 2014 212 269

## Beschreibung

Die vorliegende Erfindung betrifft ein Ausströmgehäuse für einen Turbinenabschnitt einer Dampfturbine mit Zwischenüberhitzung. Ferner betrifft die vorliegende Erfindung eine Dampfturbine mit einem erfindungsgemäßen Ausströmgehäuse.

Dampfturbinen sind Strömungsmaschinen, die zur Umwandlung der Enthalpie von Dampf in kinetische Energie ausgebildet sind. Herkömmliche Dampfturbinen weisen ein Turbinengehäuse auf, das einen Strömungsraum zum Durchströmen des Dampfes umgibt. Im Strömungsraum ist eine rotatorisch gelagerte Turbinenwelle mit einer Vielzahl von Laufschaufeln angeordnet, die in Form von hintereinander angeordneten Laufschaufelkränzen an der Turbinenwelle gehalten sind. Zur Optimierung der Anströmung der Laufschaufeln mit Dampf weisen Dampfturbinen Leitschaufelkränze auf, die jeweils einem Laufschaufelkranz vorgeschaltet und an dem Turbinengehäuse gehalten sind. Eine Gruppe aus einem Leitschaufelkranz mit zugehörigem Laufschaufelkranz wird auch als Turbinenstufe bezeichnet.

Beim Durchströmen der Dampfturbine gibt der Dampf einen Teil seiner inneren Energie ab, der über die Laufschaufeln in Rotationsenergie der Turbinenwelle umgewandelt wird. Hierbei findet eine Entspannung des Dampfes statt, so dass Druck und Temperatur des Dampfes beim Durchströmen der Dampfturbine nach jeder Turbinenstufe verringert werden. Das Turbinengehäuse wird somit zwischen einem Dampfeinlass und einem Dampfauslass einem Temperaturgradienten ausgesetzt. Dies führt insbesondere bei kompakt aufgebauten Dampfturbinen zu einer sehr hohen Belastung des Turbinengehäuses.

Dampfturbinen weisen in speziellen Ausführungsformen einen mehrere Turbinenabschnitte, wie z.B. einen Hochdruckabschnitt, einen Mitteldruckabschnitt und/oder Niederdruckabschnitt, auf. Zur Verbesserung des Wirkungsgrads können derartige Dampfturbinen eine Heizvorrichtung zur Zwischenüberhitzung des Dampfes aufweisen, so dass beispielsweise den Hochdruckabschnitt verlassender Dampf von der Heizvorrichtung aufheizbar ist, bevor dieser den nachfolgenden Turbinenabschnitten zugeführt wird. Es kann dabei vorgesehen sein, dass jeweils zwischen zwei Turbinenabschnitten eine derartige Heizvorrichtung angeordnet ist. Insbesondere bei Dampfturbinen mit einer solchen Zwischenüberhitzung des Dampfes treten starke Temperaturschwankungen entlang einer Turbinenlängsachse der Dampfturbine auf. Zunächst fällt die Temperatur in dem Hochdruckabschnitt gradierend ab, steigt dann im Übergangsbereich aufgrund der Zwischenüberhitzung sprunghaft an. Ein Bereich des Turbinengehäuses, der einer Abströmung des Hochdruckabschnitts und einer Anströmung des folgenden Mitteldruckabschnitts oder Niederdruckabschnitts benachbart angeordnet ist, ist insbesondere bei kompakt aufgebauten Dampfturbinen besonders starken Temperaturunterschieden ausgesetzt.

Überdies weisen Turbinengehäuse aus Gründen besserer Herstellbarkeit sowie Montierbarkeit mehrere Gehäuseteile auf, die zu dem Turbinengehäuse unter Ausbildung von Trennfugen miteinander verbunden sind. Turbinengehäuse weisen dabei oftmals ein Gehäuseunterteil sowie ein Gehäuseoberteil auf. Auch entlang der Turbinenlängsachse kann das Turbinengehäuse mehrere Gehäusesegmente aufweisen, so dass der Hochdruckabschnitt und der Mitteldruckabschnitt beispielsweise in unterschiedlichen Gehäusesegmenten angeordnet sind. Die Verbindung erfolgt oftmals über ein Verschrauben von Flanschen der Gehäuseteile bzw. Gehäusesegmente.

Je größer eine mechanische Belastung der Verbindungen der Gehäuseteile bzw. Gehäusesegmente ist, desto größere Befestigungselemente sind erforderlich, um die Trennfugen öffnende Kräfte zu kompensieren. Insbesondere bei kompakt aufgebauten Dampfturbinen stellt dies ein großes Problem dar, da ein verfügbarer Bauraum der Dampfturbine oftmals stark begrenzt ist. Somit sind Belastungsmöglichkeiten dieser Dampfturbinen stark begrenzt.

Zur Aufnahme der Leitschaufeln bzw. Leitschaufelkränze weisen Dampfturbinen Ausströmgehäuse auf, die innerhalb des Turbinengehäuses koaxial zur der Turbinenlängsachse angeordnet sind. Bei Dampfturbinen mit Zwischenüberhitzung tritt insbesondere im Bereich einer Austrittsöffnung des Ausströmgehäuses an dem Turbinengehäuse ein besonders starker Temperaturgradient auf, da der das Ausströmgehäuse verlassende Dampf in diesem Bereich das Turbinengehäuse direkt anströmt. Bei einem zu hohen Temperaturgradienten kann das Turbinengehäuse insbesondere in diesem kritischen Bereich beschädigt werden. Aus diesem Grund sind maximale Leistungen derartiger Dampfturbinen zur Vermeidung derart hoher Temperaturgradienten stark begrenzt.

Aus der EP 2 151 547 A2 ist eine Dampfturbine mit einem Turbinengehäuse und einem Ausströmgehäuse bekannt, wobei das Ausströmgehäuse im Bereich eines Dampfauslasses einer Turbinenstufe an dem Turbinengehäuse gehalten ist.

Es ist daher die Aufgabe der vorliegenden Erfindung, ein Ausströmgehäuse sowie eine Dampfturbine zu schaffen, die die Nachteile des Stands der Technik beheben oder zumindest teilweise beheben. Es ist insbesondere die Aufgabe der vorliegenden Erfindung, ein Ausströmgehäuse sowie eine Dampfturbine bereitzustellen, die mit einfachen Mitteln sowie kostengünstig in kritischen Bereichen einen reduzierten Temperaturgradienten und somit bei gleicher Baugröße eine höhere Belastbarkeit aufweisen.

Voranstehende Aufgabe wird durch die Patentansprüche gelöst. Demnach wird die Aufgabe durch ein Ausströmgehäuse für eine Dampfturbine gemäß Anspruch 1 gelöst. Ferner wird die voranstehende Aufgabe durch eine Dampfturbine mit einem erfindungsgemäßen Ausströmgehäuse gemäß Anspruch 7 gelöst. Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Ausströmgehäuse beschrieben sind, selbstverständlich auch im Zusammenhang mit der erfindungsgemäßen Dampfturbine und jeweils umgekehrt, so dass bezüglich der Offenbarung zu den einzelnen Erfindungsaspekten stets wechselseitig Bezug genommen wird beziehungsweise werden kann.

Das Ausströmgehäuse ist vorzugsweise als Leitschaufelträger ausgebildet. Somit sind vorzugsweise mehrere Leitschaufelkränze in Richtung der Gehäuselängsachse hintereinander an dem Ausströmgehäuse angeordnet bzw. anordenbar. Das Ausströmgehäuse weist eine Ausströmgehäusewand auf, durch die um die Gehäuselängsachse herum ein zentraler Trommelraum gebildet wird. Der zentrale Trommelraum kann auch aus Strömungsraum bezeichnet werden und ist zum Durchleiten eines Dampfmassenstroms zum Antreiben einer Turbinenwelle einer Dampfturbine ausgebildet. Der Trommelraum reicht bis an die Dichtungsvorrichtung heran und ist durch diese in Richtung der Gehäuselängsachse begrenzt. Die Ausströmgehäusewand ist vorzugsweise undurchlässig für Dampf, so dass ein Anströmen eines Turbinengehäuses durch den Dampf im Bereich des Ausströmgehäuses vermieden wird. Zur besseren Montierbarkeit sowie Demontierbarkeit des Ausströmgehäuses ist das Ausströmgehäuse vorzugsweise mehrteilig, insbesondere mit einem Oberteil und einem Unterteil, ausgebildet und ist vorzugsweise über einen Flansch durch Befestigungsmittel, wie z.B. Schrauben, zusammengehalten.

An einem in Strömungsrichtung hinteren Ende des Ausströmgehäuses ist eine Dichtvorrichtung derart angeordnet, dass ein Ausströmen des Dampfes aus dem Ausströmgehäuse durch die Dichtungsvorrichtung verhindert wird. Die Dichtungsvorrichtung weist vorzugsweise eine Ausströmgehäusewanddichtung zum Abdichten gegenüber der Ausströmgehäusewand und vorzugsweise eine Turbinenwellendichtung zum Abdichten gegenüber einer Turbinenwelle aus. Vorzugsweise sind Ausströmgehäusewanddichtung und Turbinenwellendichtung als eine Baugruppe oder ein Bauteil ausgebildet. Die Dichtungsvorrichtung ist vorzugsweise im Wesentlichen gemäß einer Dichtschale oder zumindest gemäß eines Dichtungselements einer Dichtschale ausgebildet. Das Dichtungselement ist vorzugsweise als Lamellendichtung und/oder Dichtlippen und/oder Labyrinthdichtung ausgebildet. Durch die Dichtungsvorrichtung ist somit ein unkontrolliertes Ausströmen von Dampf aus dem Ausströmgehäuse in einen nachfolgenden Turbinenabschnitt verhinderbar.

Das Ausströmgehäuse ist erfindungsgemäß derart ausgebildet, dass der Dampf nach Durchströmen des Ausströmgehäuses gezielt aus diesem herausgeführt und einer Zwischenüberhitzung zugeführt werden kann, ohne dass der Dampf dabei auf das Turbinengehäuse trifft. Hierfür sind am Ausströmgehäuse vorzugsweise entsprechend ausgebildete Leitungen und/oder Kanäle vorgesehen.

Ein erfindungsgemäßes Ausströmgehäuse hat den Vorteil, dass mittels des Ausströmgehäuses ein durch eine Dampfturbine geleiteter Dampfmassenstrom im Bereich des Ausströmgehäuses sowie in Strömungsrichtung unmittelbar nach dem Ausströmgehäuse vom Turbinengehäuse ferngehalten wird. Ein Temperaturgradient des Dampfmassenstroms, der aufgrund der Entspannung beim Durchströmen der Turbine entsteht, wird somit zumindest stellenweise nicht direkt auf das Turbinengehäuse übertragen. Eine übermäßige thermische Belastung des Turbinengehäuses aufgrund eines zu hohen Temperaturgradienten ist somit verhinderbar. Ein erfindungsgemäßes Ausströmgehäuse ist kostengünstig herstellbar und macht eine nachfolgende Dichtschale zum Verhindern eines Eindringens des Dampfmassenstroms in einen nachfolgenden Turbinenabschnitt überflüssig. Hierdurch können Teilekosten sowie Montagekosten reduziert werden. Ferner kann durch den kompakten Aufbau des Ausströmgehäuses eine Gesamtlänge einer Dampfturbine reduziert werden, insbesondere da die nachfolgende Dichtschale nicht mehr erforderlich ist.

Gemäß einer bevorzugten Weiterbildung der Erfindung kann bei einem Ausströmgehäuse vorgesehen sein, dass die Ausströmgehäusewand eine Aufnahmevorrichtung zur Aufnahme der Dichtvorrichtung aufweist. Die Aufnahmevorrichtung ist vorzugsweise gemäß einer entsprechenden Aufnahmevorrichtung einer Dichtschale für eine Dampfturbine ausgebildet. Die Aufnahmevorrichtung ist vorzugsweise ausgebildet, die Dichtvorrichtung relativ zum Ausströmgehäuse lösbar zu halten. Zur Aufnahme der Dichtvorrichtung weist die Aufnahmevorrichtung vorzugsweise mindestens eine in Umfangsrichtung umlaufende Nut auf. Vorzugsweise sind Fixiermittel zum Fixieren der Dichtvorrichtung in der Aufnahmevorrichtung vorgesehen. Eine derartige Aufnahmevorrichtung hat den Vorteil, dass mit einfachen Mitteln ein sicherer Halt sowie eine einfache Austauschbarkeit der Dichtungsvorrichtung gewährleistet werden.

Weiter bevorzugt weist die Ausströmgehäusewand mindestens einen Ausströmkanal auf, der die Gehäuselängsachse zumindest teilweise umgibt. An dem Ausströmkanal ist mindestens ein Ausströmstutzen fluidkommunizierend angeordnet, der sich quer zur Gehäuselängsachse, vorzugsweise um 90° und/oder tangential zum Ausströmkanal, erstreckt und zum Durchleiten von Dampf ausgebildet ist. Durch den Trommelraum des Ausströmgehäuses geströmter Dampf strömt in den Ausströmkanal und über den Ausströmkanal in einen Ausströmstutzen, um über den Ausströmstutzen das Ausströmgehäuse zu verlassen. Der Ausströmstutzen ist mit einer Leitung koppelbar, die zum Führen des Dampfes ausgebildet ist. Beispielsweise ist der Dampf somit einer Zwischenüberhitzungsvorrichtung der Dampfturbine zuführbar. Dies hat den Vorteil, dass mit einfachen Mitteln verhinderbar ist, dass Dampf, der das Ausströmgehäuse verlässt, gegen das Turbinengehäuse strömt.

Vorzugsweise ist die Dichtvorrichtung an einer der Gehäuselängsachse zugewandten Seite des mindestens einen Ausströmkanals dem Ausströmkanal benachbart an der Ausströmgehäusewand angeordnet. Vorzugsweise ist die Dichtvorrichtung vom Ausströmkanal umgeben oder zumindest teilweise umgeben. Der Dampfmassenstrom, der durch die Dichtvorrichtung an einem direkten Weiterströmen in einen folgenden Turbinenabschnitt gehindert wird, kann auf diese Weise leicht über den Ausströmkanal sowie den Ausströmstutzen aus dem Ausströmgehäuse herausgeführt werden. Ein Rückstau von Dampf zwischen Dichtungsvorrichtung und Ausströmkanal ist somit vermeidbar bzw. erheblich reduzierbar.

Gemäß der Erfindung ist die Anbindungsschnittstelle an einer dem Trommelraum abgewandten Außenseite der Ausströmgehäusewand ausgebildet. Die Anbindungsstelle ist demnach vorzugsweise an einem Bereich des Ausströmgehäuses angeordnet, der den Trommelraum in radialer Richtung begrenzt. Über die Anbindungsschnittstelle ist das Ausströmgehäuse mit dem Turbinengehäuse koppelbar bzw. an diesem fixierbar. Die Anbindungsschnittstelle ist beispielsweise als umlaufender Flansch oder Steg ausgebildet, der vorzugsweise formschlüssig an dem Turbinengehäuse fixierbar ist.

Es ist erfindungsgemäß vorgesehen, dass an dem Ausströmgehäuse der Dichtvorrichtung in radialer Richtung benachbart keine Anbindungsschnittstelle zum Anbinden des Ausströmgehäuses an das Turbinengehäuse der Dampfturbine ausgebildet ist. Eine Anbindungsschnittstelle ist vorzugsweise bereits an der dem Trommelraum abgewandten Außenseite der Ausströmgehäusewand ausgebildet, so dass eine weitere Anbindungsschnittstelle an der Dichtvorrichtung bzw. einem Bereich des Ausströmgehäuses, an dem die Dichtvorrichtung angeordnet ist, nicht mehr erforderlich. Somit ist auch eine entsprechende Anbindungsschnittstelle am Turbinengehäuse verzichtbar. Hierdurch können Herstellungskosten sowie Montagekosten reduziert werden.

Es ist bevorzugt, dass die Anbindungsschnittstelle die Gehäuselängsachse umgibt oder zumindest im Wesentlichen umgibt. Eine derartige Anbindungsschnittstelle ist mit einfachen Mitteln sowie kostengünstig herstellbar und leicht an dem Turbinengehäuse montierbar.

In einer vorteilhaften Ausgestaltung der Erfindung weist eine dem Trommelraum zugewandte Innenseite der Ausströmgehäusewand mindestens einen Leitschaufelkranz auf. Leitschaufelkränze sind zum Umlenken des Dampfmassenstroms auf nachfolgende Laufschaufelkränze ausgebildet. Durch das Kombinieren des Ausströmgehäuses mit mindestens einem Leitschaufelkranz kann ein Endmontageaufwand einer Dampfturbine reduziert werden.

Gemäß einem zweiten Aspekt der Erfindung wird die Aufgabe erfindungsgemäß durch eine Dampfturbine gelöst. Die Dampfturbine weist mindestens einen ersten Turbinenabschnitt, einen zweiten Turbinenabschnitt sowie ein den ersten Turbinenabschnitt und den zweiten Turbinenabschnitt umfassendes Turbinengehäuse, wobei der erste Turbinenabschnitt über eine Zwischenüberhitzungsvorrichtung mit dem zweiten Turbinenabschnitt fluidkommunizierend gekoppelt ist. Erfindungsgemäß ist an einem in Strömungsrichtung der Dampfturbine hinteren Endbereich des ersten Turbinenabschnitts ein erfindungsgemäßes Ausströmgehäuse innerhalb des Turbinengehäuses angeordnet.

Der erste Turbinenabschnitt ist vorzugsweise als Hochdruckabschnitt und der zweite Turbinenabschnitt als Mitteldruckabschnitt oder Niederdruckabschnitt ausgebildet. Durch die Zwischenüberhitzungsvorrichtung ist ein Dampfmassenstrom nach Verlassen des ersten Turbinenabschnitts und vor Eintreten in den zweiten Turbinenabschnitt auf ein höheres Temperaturniveau erhitzbar, um somit den Wirkungsgrad der Dampfturbine zu erhöhen.

Das Ausströmgehäuse ist aus Gründen der Montierbarkeit vorzugsweise mehrteilig, insbesondere zweiteilig, ausgebildet. Vorzugsweise weist das Ausströmgehäuse ein Oberteil und ein Unterteil auf.

Die erfindungsgemäße Dampfturbine hat gegenüber bekannten Dampfturbinen den Vorteil, dass mittels des Ausströmgehäuses gewährleistet wird, dass ein den ersten Turbinenabschnitt verlassender, relativ kalter Dampfmassenstrom aus der Turbine entommen werden kann, ohne dabei auf das Turbinengehäuse zu treffen. Im Betrieb der Dampfturbine wird somit vermieden, dass das Turbinengehäuse in diesem Bereich einen übermäßig hohen Temperaturgradienten aufweist, da das Turbinengehäuse durch Ableitung des relativ kalten Dampfes im Wesentlichen wärmerem Dampf ausgesetzt ist. Somit kann die Dampfturbine bei gleicher Leistung kostengünstiger dimensioniert werden. Alternativ kann somit eine Leistung der Dampfturbine bei gleichen Dimensionen der Dampfturbine erhöht werden. Ferner hat die Dampfturbine den Vorteil, dass eine zusätzliche Dichtschale, die den ersten Turbinenabschnitt gegenüber dem zweiten Turbinenabschnitt abdichtet, nicht mehr erforderlich ist und somit weggelassen werden kann. Hierdurch können die Turbinenwelle und somit die komplette Dampfturbine kürzer und demnach kostengünstiger ausgestaltet werden. Überdies hat eine kürzere Turbinenwelle verbesserte rotordynamische Eigenschaften.

Es ist bevorzugt, dass das Ausströmgehäuse derart an der Dampfturbine angeordnet ist, dass ein durch den Trommelraum strömender Dampfmassenstrom erst nach Durchströmen der dem Ausströmgehäuse nachgeschalteten Zwischenüberhitzungsvorrichtung auf das Turbinengehäuse treffen kann. Hierfür ist es bevorzugt, dass ein Ausströmstutzen des Ausströmgehäuses mit der Zwischenüberhitzungsvorrichtung direkt oder über eine Leitung fluidkommunizierend gekoppelt ist. Somit wird mit einfachen Mitteln sowie kostengünstig gewährleistet, dass anstatt relativ kalten Dampfes vor der Entnahme relativ heißer Dampf nach einer Entnahme auf das Turbinengehäuse trifft. Da der Dampf vor dem Ausströmgehäuse ebenfalls relativ heiß ist, ist das Turbinengehäuse im Betrieb geringeren Temperaturunterschieden ausgesetzt. Temperaturgradienten des Turbinengehäuses einer erfindungsgemäßen Dampfturbine sind somit geringer als bei herkömmlichen Dampfturbinen.

Vorzugsweise ist das Ausströmgehäuse über die Anbindungsschnittstelle an dem Turbinengehäuse gehalten. Das Turbinengehäuse weist hierfür vorzugsweise eine entsprechende Haltevorrichtung auf. Vorzugsweise ist die Anbindungsschnittstelle formschlüssig mit der Haltevorrichtung in Eingriff. Zum Fixieren ist die Anbindungsschnittstelle des Ausströmgehäuses beispielsweise mit der Haltevorrichtung des Turbinengehäuses verschraubt. Somit ist das Ausströmgehäuse sicher am Turbinengehäuse gehalten.

Ein erfindungsgemäßes Ausströmgehäuse und eine erfindungsgemäße Dampfturbine werden nachfolgend anhand von Zeichnungen näher erläutert. Es zeigen jeweils schematisch:
- Figur 1: in einer Seitenansicht eine Dampfturbine nach dem Stand der Technik,
- Figur 2: in einer Draufsicht einen Ausschnitt einer erfindungsgemäßen Dampfturbine mit einem Unterteil eines erfindungsgemäßen Ausströmgehäuses, und
- Figur 3: in einer perspektivischen Ansicht ein Oberteil eines erfindungsgemäßen Ausströmgehäuses.

In Fig. 1 ist eine Dampfturbine (3) nach dem Stand der Technik schematisch in einer Seitenansicht dargestellt. Die Dampfturbine 3 weist mehrere Turbinenabschnitte 2 auf, die beispielsweise als Hochdruck-Turbinenstufe, Mitteldruck-Turbinenstufe und Niederdruckturbinenstufe ausgebildet sind. In den Turbinenabschnitten 2 ist jeweils ein Leitschaufelträger 20 mit mehreren Leitschaufelkränzen 14 angeordnet. Ein mittlerer Turbinenabschnitt 2 ist in Strömungsrichtung S durch eine Dichtschale 21 begrenzt. Die Dichtschale 21 verhindert ein Weiterströmen eines Dampfmassenstroms in Strömungsrichtung S und lenkt diesen in Richtung Turbinengehäuse 8 und weiter in eine Entnahmevorrichtung. Ein Ausgang ist mit einem folgenden Turbinenabschnitt 2 fluidkommunizierend gekoppelt.

Diese Dampfturbine 3 nach dem Stand der Technik hat den Nachteil, dass im Betrieb der durch die Dichtschale 21 umgelenkte Dampfmassenstrom, der eine relativ niedrige Temperatur aufweist, gegen das Turbinengehäuse 8 strömt, wobei relativ heiße Dampfmassenströme in Strömungsrichtung benachbart vorher sowie benachbart nachher gegen das Turbinengehäuse 8 strömen. Das Turbinengehäuse ist demnach zunächst einem Dampfmassenstrom mit einer relativ hohen Temperatur, anschließend einem Dampfmassenstrom mit einer relativ niedrigen Temperatur und schließlich einem Dampfmassenstrom mit einer relativ hohen Temperatur ausgesetzt. Hierdurch entsteht ein hoher Temperaturgradient im Turbinengehäuse 8, der die Dampfturbine 3 stark belastet und eine maximale Leistung der Dampfturbine 3 begrenzt.

In Fig. 2 ist ein Ausschnitt einer erfindungsgemäßen Dampfturbine 3 schematisch in einer Draufsicht abgebildet. Die Dampfturbine 3 weist ein Turbinengehäuse 8 auf, von dem in dieser Ansicht nur ein Gehäuseunterteil 8a dargestellt ist. Das Turbinengehäuse 8 erstreckt sich entlang eine Gehäuselängsachse 6, umgibt die Gehäuselängsachse 6 vollumfänglich und umfasst bzw. begrenzt somit einen Strömungsraum 16 zum Durchströmen eines Dampfmassenstroms. Die Dampfturbine 3 weist eine Mehrzahl von Turbinenabschnitten auf. In einem in Strömungsrichtung S hinteren Endbereich 15 eines ersten Turbinenabschnitts 2a, der einem zweiten Turbinenabschnitt 2b benachbart ist, ist ein erfindungsgemäßes Ausströmgehäuse 1 angeordnet.

Das Ausströmgehäuse 1 weist eine Ausströmgehäusewand 4 auf, die sich entlang der Gehäuselängsachse 6 erstreckt, die Gehäuselängsachse 6 vollumfänglich umgibt und somit einen zentralen Trommelraum 5 in radialer Richtung umfasst bzw. begrenzt. In dem Trommelraum 5 sind Leitschaufelkränze 14 (vgl. Fig. 1) angeordnet, die in dieser Ansicht nicht dargestellt sind. An einer dem Trommelraum 5 abgewandten Außenseite der Ausströmgehäusewand 4 ist eine umlaufende Anbindungsschnittstelle 7 ausgebildet. Die Anbindungsschnittstelle ist in diesem Beispiel als umlaufender Flansch ausgebildet, der sich von der Ausströmgehäusewand 4 radial nach außen erstreckt. Das Ausströmgehäuse 1 ist über die Anbindungsschnittstelle 7 an dem Turbinengehäuse 8 gehalten bzw. fixiert, z.B. über eine Schraubverbindung. Hierfür weist das Turbinengehäuse 8 eine entsprechende Haltevorrichtung 17 auf.

Das Ausströmgehäuse 1 weist in Strömungsrichtung S ein hinteres Ende 10 auf, in dem eine Aufnahmevorrichtung 11 zur Aufnahme einer Dichtungsvorrichtung 9 angeordnet ist. Die Dichtungsvorrichtung 9 ist zum Abdichten des Ausströmgehäuses 1 gegenüber einer nicht dargestellten Turbinenwelle ausgebildet. An dem hinteren Ende 10 des Ausströmgehäuses 1 ist ein Ausströmkanal 12 ausgebildet, der die Gehäuselängsachse 6 umgibt. Ein durch den Trommelraum 5 strömender Dampfmassenstrom wird somit von der Dichtungsvorrichtung 9 an einem Weiterströmen in Strömungsrichtung S gehindert und in den Ausströmkanal 12 geleitet.

Fig. 3 zeigt schematisch in einer perspektivischen Darstellung ein Oberteil 1b des erfindungsgemäßen Ausströmgehäuses 1 aus Fig. 2. Das Oberteil 1b erstreckt sich wie das Unterteil 1a entlang der Gehäuselängsachse 6, umgibt die Gehäuselängsachse 6 um 180°. Über einen Verbindungsflansch 18 ist das Oberteil 1b mit dem Unterteil 1a verschraubbar. Der Ausströmkanal 12 erstreckt sich ebenfalls in Umfangsrichtung über das Oberteil 1b, wobei der Ausströmkanal 12 an zwei Stellen nach außen weisende Öffnungen aufweist, an denen jeweils ein Ausströmstutzen 13 angeordnet ist, die sich etwa tangentialer Richtung vom Ausströmkanal 12 erstrecken. Über die Ausströmstutzen 13 ist der Dampfmassenstrom aus dem Ausströmgehäuse 1 herausleitbar und in der nicht dargestellten Zwischenüberhitzungsvorrichtung zuführbar, ohne dass der Dampfmassenstrom auf das Turbinengehäuse 8 trifft.

## Patentansprüche

1. Ausströmgehäuse (1) für einen Turbinenabschnitt (2) einer Dampfturbine (3), aufweisend eine Ausströmgehäusewand (4), die einen zentralen Trommelraum (5) entlang einer Gehäuselängsachse (6) umgibt, und eine Anbindungsschnittstelle (7)zum Anbinden des Ausströmgehäuses (1) an ein Turbinengehäuse (8) der Dampfturbine (3), wobei an der Ausströmgehäusewand (4) eine Dichtvorrichtung (9) zum Abdichten eines in Strömungsrichtung (S) hinteren Endes (10) des Ausströmgehäuses (1) gegenüber einer Turbinenwelle der Dampfturbine (3) angeordnet ist, wobei die Dichtvorrichtung (9) zur Ausströmgehäusewand (4) abgedichtet ist, wobei die Anbindungsschnittstelle (7) an einer dem Trommelraum (5) abgewandten Außenseite der Ausströmgehäusewand (4) ausgebildet ist,
**dadurch gekennzeichnet,**
**dass** an dem Ausströmgehäuse (1) der Dichtvorrichtung (9) in radialer Richtung benachbart keine Anbindungsschnittstelle (7) zum Anbinden des Ausströmgehäuses (1) an das Turbinengehäuse (8) der Dampfturbine (3) ausgebildet ist.

2. Ausströmgehäuse (1) nach Anspruch 1, **dadurch gekennzeichnet,**
**dass** die Ausströmgehäusewand (4) eine Aufnahmevorrichtung (11) zur Aufnahme der Dichtvorrichtung (9) aufweist.

3. Ausströmgehäuse (1) nach Anspruch 1 oder 2,
**dadurch gekennzeichnet,**
**dass** die Ausströmgehäusewand (4) mindestens einen Ausströmkanal (12) aufweist, der die Gehäuselängsachse (6) zumindest teilweise umgibt, und wobei an dem Ausströmkanal (12) mindestens ein Ausströmstutzen (13) fluidkommunizierend angeordnet ist, der sich quer zur Gehäuselängsachse (6) erstreckt und zum Durchleiten von Dampf ausgebildet ist.

4. Ausströmgehäuse (1) nach Anspruch 3,
**dadurch gekennzeichnet,**
**dass** die Dichtvorrichtung (9) an einer der Gehäuselängsachse (6) zugewandten Seite des mindestens einen Ausströmkanals (12) dem Ausströmkanal (12) benachbart an der Ausströmgehäusewand (4) angeordnet ist.

5. Ausströmgehäuse (1) nach einem der vorangehenden Ansprüche,
**dadurch gekennzeichnet,**
**dass** die Anbindungsschnittstelle (7) die Gehäuselängsachse (6) umgibt oder zumindest im Wesentlichen umgibt.

6. Ausströmgehäuse (1) nach einem der vorangehenden Ansprüche,
**dadurch gekennzeichnet,**
**dass** eine dem Trommelraum (5) zugewandte Innenseite der Ausströmgehäusewand (4) mindestens einen Leitschaufelkranz (14) aufweist.

7. Dampfturbine (3) aufweisend mindestens einen ersten Turbinenabschnitt (2a), einen zweiten Turbinenabschnitt (2b) sowie ein den ersten Turbinenabschnitt (2a) und den zweiten Turbinenabschnitt (2b) umfassendes Turbinengehäuse (8), wobei der erste Turbinenabschnitt (2a) über eine Zwischenüberhitzungsvorrichtung mit dem zweiten Turbinenabschnitt (2b) fluidkommunizierend gekoppelt ist,
**dadurch gekennzeichnet,**
**dass** an einem in Strömungsrichtung (S) der Dampfturbine (3) hinteren Endbereich (15) des ersten Turbinenabschnitts (2a) ein Ausströmgehäuse (1) nach einem der Ansprüche 1 bis 6 innerhalb des Turbinengehäuses (8) angeordnet ist.

8. Dampfturbine (3) nach Anspruch 7,
**dadurch gekennzeichnet,**
**dass** das Ausströmgehäuse (1) derart an der Dampfturbine (3) angeordnet ist, dass ein durch den Trommelraum (5) strömender Dampfmassenstrom erst nach Durchströmen der dem Ausströmgehäuse (1) nachgeschalteten Zwischenüberhitzungsvorrichtung auf das Turbinengehäuse (8) treffen kann.

9. Dampfturbine (3) nach Anspruch 7 oder 8,
**dadurch gekennzeichnet,**
**dass** das Ausströmgehäuse (1) über die Anbindungsschnittstelle (7) an dem Turbinengehäuse (8) gehalten ist.

## Claims

1. Outflow housing (1) for a turbine section (2) of a steam turbine (3), having an outflow housing wall (4), which surrounds a central drum chamber (5) along a housing longitudinal axis (6), and an attachment interface (7) for the attachment of the outflow housing (1) to a turbine housing (8) of the steam turbine (3), wherein, on the outflow housing wall (4), there is arranged a sealing device (9) for sealing off a rear end (10), as viewed in a flow direction (S), of the outflow housing (1) with respect to a turbine shaft of the steam turbine (3), wherein the sealing device (9) is sealed off with respect to the outflow housing wall (4), wherein the attachment interface (7) is formed on an outer side, averted from the drum chamber (5), of the outflow housing wall (4), **characterized**
**in that** no attachment interface (7) for the attachment of the outflow housing (1) to the turbine housing (8) of the steam turbine (3) is formed on the outflow housing (1) adjacent to the sealing device (9) in a radial direction.

2. Outflow housing (1) according to Claim 1,
**characterized in that** the outflow housing wall (4) has a receiving device (11) for receiving the sealing device (9).

3. Outflow housing (1) according to Claim 1 or 2,
**characterized**
**in that** the outflow housing wall (4) has at least one outflow channel (12) which at least partially surrounds the housing longitudinal axis (6), and wherein at least one outflow connector (13) is arranged for fluid communication on the outflow channel (12), which at least one outflow connector extends transversely with respect to the housing longitudinal axis (6) and is designed for conducting steam.

4. Outflow housing (1) according to Claim 3,
**characterized**
**in that** the sealing device (9) is arranged on the outflow housing wall (4) at a side, facing toward the housing longitudinal axis (6), of the at least one outflow channel (12) and adjacent to the outflow channel (12).

5. Outflow housing (1) according to any of the preceding claims,
**characterized**
**in that** the attachment interface (7) surrounds or at least substantially surrounds the housing longitudinal axis (6).

6. Outflow housing (1) according to any of the preceding claims,
**characterized**
**in that** an inner side, facing toward the drum chamber (5), of the outflow housing wall (4) has at least one guide blade ring (14) .

7. Steam turbine (3) having at least a first turbine section (2a), a second turbine section (2b) and a turbine housing (8) which surrounds the first turbine section (2a) and the second turbine section (2b), wherein the first turbine section (2a) is coupled for fluid communication to the second turbine section (2b) via a reheating device,
**characterized**
**in that** an outflow housing (1) according to any of Claims 1 to 6 is arranged within the turbine housing (8) at a rear end region (15), in the flow direction (S) of the steam turbine (3), of the first turbine section (2a).

8. Steam turbine (3) according to Claim 7,
**characterized**
**in that** the outflow housing (1) is arranged on the steam turbine (3) such that a steam mass flow flowing through the drum chamber (5) can impinge on the turbine housing (8) only after flowing through the reheating device positioned downstream of the outflow housing (1).

9. Steam turbine (3) according to Claim 7 or 8,
**characterized**
**in that** the outflow housing (1) is held on the turbine housing (8) by means of the attachment interface (7).

## Revendications

1. Carter d'éjection (1) pour une section de turbine (2) d'une turbine à vapeur (3), comprenant une paroi de carter d'éjection (4) qui entoure une chambre de tambour centrale (5) le long d'un axe longitudinal de carter (6), et une interface de liaison (7) pour la liaison du carter d'éjection (1) à un carter de turbine (8) de la turbine à vapeur (3), dans lequel est disposé, sur la paroi de carter d'éjection (4), un dispositif d'étanchéité (9) pour l'étanchéification d'une extrémité arrière (10) dans la direction d'écoulement (S) du carter d'éjection (1) contre un arbre de turbine de la turbine à vapeur (3), dans lequel le dispositif d'étanchéité (9) est étanchéifié par rapport à la paroi de carter d'éjection (4), dans lequel l'interface de liaison (7) est conçue sur une face externe, opposée à la chambre de tambour (5), de la paroi de carter d'éjection (4),
**caractérisé**
**en ce qu'**aucune interface de liaison (7) pour la liaison du carter d'éjection (1) au carter de turbine (8) de la turbine à vapeur (3) n'est conçue sur le carter d'éjection (1) de manière adjacente, dans la direction radiale, au dispositif d'étanchéité (9).

2. Carter d'éjection (1) selon la revendication 1,
**caractérisé**
**en ce que** la paroi de carter d'éjection (4) comprend un dispositif de réception (11) pour la réception du dispositif d'étanchéité (9).

3. Carter d'éjection (1) selon la revendication 1 ou la revendication 2,
**caractérisé**
**en ce que** la paroi de carter d'éjection (4) comprend au moins un canal d'éjection (12) qui entoure au moins en partie l'axe longitudinal de carter (6), et dans lequel est disposée en communication fluidique sur le canal d'éjection (12) au moins une tubulure d'éjection (13), laquelle s'étend perpendiculairement à l'axe longitudinal de carter (6) et est conçue pour le passage de vapeur.

4. Carter d'éjection (1) selon la revendication 3,
**caractérisé**
**en ce que** le dispositif d'étanchéité (9) est disposé sur la paroi de carter d'éjection (4) de manière adjacente au canal d'éjection (12) sur une face, tournée vers l'axe longitudinal de carter (6), de l'au moins un canal d'éjection (12).

5. Carter d'éjection (1) selon l'une des revendications précédentes,
**caractérisé**
**en ce que** l'interface de liaison (7) entoure ou entoure au moins sensiblement l'axe longitudinal de carter (6).

6. Carter d'éjection (1) selon l'une des revendications précédentes,
**caractérisé**
**en ce qu'**une face interne, tournée vers la chambre de tambour (5), de la paroi de carter d'éjection (4) comprend au moins une couronne d'aubes directrices (14).

7. Turbine à vapeur (3) comprenant au moins une première section de turbine (2a), une deuxième section de turbine (2b) ainsi qu'un carter de turbine (8) comportant la première section de turbine (2a) et la deuxième section de turbine (2b), dans laquelle la première section de turbine (2a) est couplée en communication fluidique à la deuxième section de turbine (2b) par l'intermédiaire d'un dispositif de surchauffage intermédiaire,
**caractérisée**
**en ce que**, sur une zone d'extrémité arrière (15) dans la direction d'écoulement (S) de la turbine à vapeur (3) de la première section de turbine (2a), un carter d'éjection (1) selon l'une des revendications 1 à 6 est disposé à l'intérieur du carter de turbine (8).

8. Turbine à vapeur (3) selon la revendication 7,
**caractérisée**
**en ce que** le carter d'éjection (1) est disposé sur la turbine à vapeur (3) de telle sorte qu'un flux massique de vapeur s'écoulant à travers la chambre de tambour (5) ne puisse rencontrer le carter de turbine (8) qu'après la traversée du dispositif de surchauffage intermédiaire monté en aval du carter d'éjection (1).

9. Turbine à vapeur (3) selon la revendication 7 ou la revendication 8,
**caractérisée**
**en ce que** le carter d'éjection (1) est maintenu sur le carter de turbine (8) par l'intermédiaire de l'interface de liaison (7).
